# EUROPÄISCHE PATENTSCHRIFT

(11) **EP 0 739 728 B1**
(45) Veröffentlichungstag und Bekanntmachung des Hinweises auf die Patenterteilung: **10.02.1999**
(21) Anmeldenummer: 96105769.2
(22) Anmeldetag: 12.04.1996
(51) Int. Cl.: B41F 27/12, B41F 22/00

(54) **Verfahren und Vorrichtung zum Aufspannen einer Druckplatte auf einen Zylinder**
Process and device for attaching a printing plate to a cylinder
Procédé et dispositif pour fixer un cliché sur un cylindre

(30) Priorität: 26.04.1995 US 429491
(43) Veröffentlichungstag der Anmeldung: 30.10.1996
(73) Patentinhaber: Heidelberger Druckmaschinen Aktiengesellschaft, 69115 Heidelberg (DE)
(72) Erfinder: Guaraldi, Glenn A., Kingston, NH 03848 (US); Jarrard, Warren H., Rochester, NH 03839 (US)
(74) Vertreter: Fey, Hans-Jürgen

(56) Entgegenhaltungen:
- EP-A- 0 531 748
- EP-A- 0 639 454
- EP-A- 0 712 725
- DE-A- 2 754 080
- DE-A- 4 227 683
- US-A- 5 284 093

## Beschreibung

Die vorliegende Erfindung betrifft ein Verfahren und eine Vorrichtung zum Aufspannen einer Druckplatte auf einen Zylinder.

US 5,284,093 offenbart einen Plattenzylinder mit einer halb-automatischen Plattenspanneinrichtung. Ein eine Druckplatte tragender rotierbarer Plattenzylinder weist einen offenen Kanal und ein Spannelement auf, das in dem Kanal bewegbar angebracht ist. Das Spannelement ist in dem Kanal nach innen in eine geschlossene Position und nach außen in eine offene Position bewegbar. Das Spannelement wird einer ersten Zentrifugalkraft unterworfen, die es zwingt, sich beim Drehen des Plattenzylinders von der geschlossenen Position nach außen zu bewegen. Ein Ausgleichselement wird beim Drehen des Plattenzylinders einer zweiten Zentrifugalkraft unterworfen. Verbindungsbolzen richten die zweite Zentrifugalkraft gegenüber der ersten Zentrifugalkraft auf das Spannelement.

US 4,577,560 offenbart eine spaltlose Plattenspanneinrichtung für Offsetdruckzylinder. Wie daraus hervorgeht, sind eine stationäre Klemmbacke und eine bewegbare Klemmbacke in dem Zylinder einer Offset-Rotationsdruckmaschine angebracht. Die Klemmbacken befinden sich gegenüber unterschnittenen Oberflächen, die eine Ausnehmung formen, in welcher Endteile einer Offsetplatte oder eines metallgestützten Gummituchs zwischen den Klemmbacken festgeklemmt werden. Die Endteile haben eine geringe Neigung, sich am äußeren Rand der Klemmbacken zu stauchen, was überwunden wird durch ein Antikriechorgan, das beim Schließen der Klemmbacken zwischen den Endteilen verformt wird und dabei eine auf die Endteile gerichtete, nach innen wirkende Kraft erzeugt.

EP 0 531 748 A1 offenbart eine Vorrichtung für einen Plattenwechsel. Eine in einer Gleiteinrichtung gelagerte Walze ist gegenüber einer Spannvorrichtung in dem Kanal eines Druckwerkzylinders angebracht. Die Mantelfläche der Walze kommt mit der Hinterkante einer Druckplatte in Kontakt, während sich die Walze senkrecht zu dem Druckwerkzylinder bewegt. Da die Walze nur einen linearen Bereich deckt, ist es schwierig, diese Walze für den reibungslosen gleichzeitigen Kontakt mit der Vorderkante und der Hinterkante einer truckplatte einzusetzen.

US 5,211,112 offenbart eine Vorrichtung zum Aufspannen einer Platte auf einen Plattenzylinder. Diese Vorrichtung umfaßt ein Paar rechter und linker Stützhebel, eine Plattenandrückwalze und ein Plattenandrückpolster mit einem Federelement. Die Plattenandrückwalze zwingt die Platte gegen die Umfangsfläche des Plattenzylinders, wenn diese um den Plattenzylinder gewunden wird. Das Plattenandrückpolster ist auf einer Halterung befestigt, um die freien Enden des Stützhebelpaares zu verbinden, und weist eine elastische Oberfläche zum Andrücken des hinteren Endes der Platte auf.

EP 0 551 166 A1 zeigt eine Plattenwechselvorrichtung für Druckmaschinen. Auf der Umfangsfläche eines Plattenzylinders sind Betätigungselemente einschließlich einer Plattenandrückwalze angeordnet. Durch die Plattenandrückwalze wird die Vorderkante einer Druckplatte zwischen die Greiferflächen einer Plattenvorderkanten-Spannvorrichtung eingeführt, und die Hinterkante der Druckplatte wird zwischen die Greiferflächen einer Plattenhinterkanten-Spannvorrichtung eingeführt. Beim Einspannen der Druckplattenhinterkante zwingt die Plattenandrückwalze nicht beide Kanten der Druckplatte gleichzeitig in die jeweilige Plattenklemmvorrichtung, während der Plattenzylinder sich in einer bestimmten Drehposition befindet. Bei einem

EP 0639454 A1 betrifft eine Vorrichtung mit einem zurückziehbaren Haken zum Halten einer Druckplatte auf einem Tragzylinder in einer Rotationsdruckmaschine und eine Rotationsdruckmaschine mit einer derartigen Vorrichtung. Die Druckplatte, die mit einem vorderen Rand auf der äußeren Oberfläche des Tragzylinders gehalten ist, ist im übrigen mittels eines Einhakens einer hinteren Endfalte auf einem Haken gehalten, der bezüglich des Tragzylinders zwischen einer vorderen Endpositions, in welche er einen Vorsprung auf der äußeren Umfangsfläche zum Ermöglichen des Ein- oder Aushakens der hinteren Endfalte bildet und einer zurückbezogenen Position beweglich, in welcher er bezüglich dieser äußeren Umfangsfläche zurückgezogen ist und die Druckplatte ihn auf der äußeren Umfangsfläche in aufgewickeltem Zustand unter Spannung hält. Die Montage und die Demontage einer Druckplatte wird somit erleichtert und die Lücke des Druckens zwischen den Enden der Druckplatte ist auf ein Minimum reduziert. Ferner sind in diesem Dokument Andrückvorrichtungen in Form einer beschichteten Andrückwalze sowie eines schwenkbaren Andrückelementes, welches mittels eines Zylinders verschwenkbar ist vorgesehen.

In Anbetracht des oben beschriebenen Standes der Technik ist es die Aufgabe der vorliegenden Erfindung, ein Verfahren und eine Vorrichtung zum Aufspannen einer Druckplatte vorzusehen, die ein Element umfaßt, das die Plattenhinterkante und die Plattenvorderkante gleichzeitig kontaktiert.

Es ist eine weitere Aufgabe der vorliegenden Erfindung, eine gleichförmige Krümmung der Druckplatte zu erzielen, die mit der Krümmung des Plattenzylinders im Plattenspannbereich übereinstimmt.

Es ist eine zusätzliche Aufgabe der vorliegenden Erfindung, zu verhindern, daß Verunreinigungen in die Plattenspannvorrichtung gelangen.

Gemäß der vorliegenden Erfindung umfaßt eine Vorrichtung zum Aufspannen einer Druckplatte auf einen Druckwerkzylinder die in den Ansprüchen 1 bzw. 15 angegebenen Merkmalen.

In den folgenden Ausführungsbeispielen der Erfindung wird das sichere Einfügen der jeweiligen Druckplattenkanten in einen Plattenspannmechanismus dargestellt. Da ferner eine Andrückleiste gemäß den Ausführungsbeispielen der Erfindung vorgesehen ist, die einen Plattenspannbereich weitgehend deckt, ist die Oberfläche der Druckplatte entlang der Krümmung des Zylinders glatt; solch ein Merkmal begünstigt den Drehkontakt zwischen der Druckplatte und dem zugehörigen Gummituchzylinder des Druckwerks. Außerdem verhindert eine der Andrückvorrichtung zugeordnete Schutzeinrichtung, daß Verunreinigungen zwischen die Andrückleiste und das Gehäuse der Andrückvorrichtung eindringen.

Gemäß den Ausführungsbeispielen der Erfindung drückt die Andrückvorrichtung die Vorderkante und die Hinterkante der Druckplatte gleichzeitig unter die Spannschiene eines Plattenzylinders. Die Andrückleiste kontaktiert bei ihrem Rückzug in den Plattenzylinder die Oberfläche der Spannschiene.

In den Ausführungsbeispielen kann die Schutzeinrichtung eine um die Andrückvorrichtung gewundene und durch ein mit Federkraft beaufschlagtes Spannelement festgehaltene Schutzhülse sein. Die Schutzhülse kann z. B. aus einem gummiartigen Material oder aus Polyurethan, Polyester o. ä. oder aus elastischem Gewebe hergestellt sein. Zum Zwecke des Auswechselns kann die Schutzhülse bewegbar auf der Andrückvorrichtung angebracht sein.

Eine Andrückleiste gemäß den Ausführungsbeispielen der vorliegenden Erfindung kann durch einen Kolben bewegt werden, welcher durch Zuleitung von Druck (z. B. Luft- oder Flüssigkeitsdruckkeitsdruck) in eine in dem Gehäuse der Andrückvorrichtung vorgesehene Druckkammer betätigt wird.

Die vorliegende Erfindung wird in der folgenden Beschreibung bevorzugter Ausführungsbei spiele im Zusammenhang mit den beigefügten, nachstehend erklärten Zeichnungen näher erläutert.

Es zeigen:
- Fig. 1: eine Seitenansicht eines Ausführungsbeispiels der vorliegenden Erfindung mit einer Vorderkante einer durch eine Spannschiene eingespannten Druckplatte;
- Fig. 2: die eingespannte Platte der Fig. 1, welche auf einem Druckwerkzylinder durch dessen Drehung transportiert wird;
- Fig. 3: die Spannschiene der Fig. 1 in einer Drehposition gegenüber einer Andrückvorrichtung;
- Fig. 4: die Betätigung der Andrückvorrichtung und der Spannschiene der Fig. 3 zum Einspannen der Hinterkante der Druckplatte;
- Fig. 5: eine Teilansicht der Andrückvorrichtung der Fig. 4; und
- Fig. 6: die Andrückvorrichtung der Fig. 5 mit einer Andrückleiste in aktivierter Position.

Fig. 1 zeigt ein Druckwerk mit einem Plattenzylinder 1 und einem Gummituchzylinder 2. Auf der Umfangsfläche des Plattenzylinders 1 ist eine Druckplatte 6 anzubringen.

Dem Plattenzylinder 1 sind eine erste Auftragwalze 3, eine zweite Auftragwalze 4 und eine dritte Auftragwalze 5 zugeordnet, um Farbe auf seine Oberfläche zu übertragen. Der Plattenzylinder 1 überträgt ein Druckbild auf den Gummituchzylinder 2 und dieser überträgt das Druckbild auf eine Materialbahn.

Die auf dem Plattenzylinder angebrachte Druckplatte 6 hat eine Vorderkante 7 und eine Hinterkante 8 (wie in Fig. 2 gezeigt), welche mittels einer Spannschiene 11 eingespannt werden. Die Spannschiene 11 ist in einer als offener Kanal in dem Plattenzylinder 1 dargestellten Öffnung, worin die Plattenvorder- und -hinterkante aufgenommen werden, angebracht und besteht aus einem länglichen Körper 12, der mit einer Ausgleichsmasse 13 verbunden ist. Die Ausgleichsmasse 13 ist durch Federn 17 beaufschlagt (z. B. Spiralfedern o. ä.) Ein Halteelement, z. B. eine Haltefeder 14, ist mittels eines Befestigungselements 15 auf der Spannschiene 11 angebracht.

Gegenüber der Spannschiene 11, deren Außenfläche 16 mit dem Plattenzylinderumfang übereinstimmt, ist eine Andrückvorrichtung 9 vorgesehen. Die Andrückvorrichtung 9 umfaßt eine Andrückleiste 10, die in einer Halterung aufgenommen ist, welche um eine Drehachse 18 drehbar angebracht ist. Die Drehachse 18 ist wiederum mit einer Halterung 19 verbunden, die unter der auf den Plattenzylinder 1 aufzuspannenden Platte 6 angeordnet ist.

In der in Fig. 1 gezeigten Drehposition ist die Spannschiene 11 durch Flüssigkeitsdruck oder Luftdruck anfänglich aus dem Plattenzylinder 1 heraus nach außen gerichtet, die Andrückvorrichtung wird in eine offene Position geschwenkt und die Vorderkante 7 einer Platte wird durch ein Außenende 25 (siehe Fig. 2) des Plattenzylinders 1 und die Haltefeder 14 gebogen. Nach dem Einfügen der Plattenvorderkante 7 wird die Spannschiene 11 in ihre zurückgezogene Position in den Plattenzylinder 1 zurückbewegt und die Andrückvorrichtung 9 wird in eine geschlossene Position zurückgeschwenkt, wie in Fig. 1 gezeigt. Beim Einspannen der Plattenvorderkante 7 in der gezeigten Drehposition des Plattenzylinders 1 bleibt die Andrückleiste 10 in der Andrückvorrichtung 9 in einer zurückgezogenen, geschlossenen Position, wie in Fig. 1 gezeigt. Der Plattenzylinder 1 wird dann gedreht und somit die Platte um dessen Umfang gewunden.

Fig. 2 zeigt die eingespannte, teilweise um den Plattenzylinder 1 gewundene Platte 6. Nachdem der Plattenzylinder 1 sich jeweils vorbei an der ersten, zweiten und dritten Auftragwalze 3, 4 und 5 gedreht hat, erstreckt sich die Spannschiene 11 automatisch aus der Umfangsfläche des Plattenzylinders heraus (z. B. durch Flüssigkeitsdruck und/oder Zentrifugalkraft), während sich der Plattenzylinder noch dreht. Die Plattenvorderkante 7 bleibt auf dem äußeren Ende 25 des Plattenzylinders 1 gebogen, nachdem sich die Spannschiene 11 in dem offenen Kanal 24 des Plattenzylinders 1 seitlich bewegt hat. Die Andrückvorrichtung 9 behält ihre nach unten geneigte Position, so daß die Platte 6 einen Bereich zwischen der Umfangsfläche des Plattenzylinders 1 und der Oberfläche der Andrückleiste 10, die zurückgezogen in ihrer geschlossenen, inaktiven Position verbleibt, passieren kann. Somit windet eine weitere Drehbewegung des Plattenzylinders 1 die Platte 6 um den Plattenzylinder, bis die Hinterkante 8 der Platte eine Position gegenüber der Spannschiene 11 auf dem Plattenzylinder erreicht hat. Wie in Fig. 2 gezeigt, umfaßt die Spannschiene 11 ferner eine obere Aussparung 20 und eine untere Aussparung 21, worin die Haltefeder 14 angebracht ist. Ferner weist die Spannschiene 11 an deren einem Endteil 22 eine Anschlagfläche 23 zur Begrenzung der Bewegung der Spannschiene 11 innerhalb des offenen Kanals 24 des Plattenzylinders 1 auf.

Fig. 3 zeigt die Spannschiene 11 des Plattenzylinders 1 in seiner Drehposition gegenüber der Andrückvorrichtung 9. In der Drehposition der Fig. 3 hat der Plattenzylinder 1 eine Umdrehung beendet. Die Spannschiene 11 ist noch in ihrer geöffneten Position. Die Hinterkante 8 der Platte 6 ist nun in die Haltefeder 14 der Spannschiene 11 des Plattenzylinders 1 hineingeschoben worden und die Vorderkante 7 der Platte 6 bleibt über dem Außenende 25 des Plattenzylinders gebogen. Die Plattenhinterkante 8 wird nun zwischen der Außenfläche 16 der Spannschiene 11 und der Oberfläche der Andrückleiste 10 gehalten. Bei einer Drehbewegung des Plattenzylinders 1 wird die Hinterkante 8 vorläufig in die Spannschiene 11 gedrückt, wenn dessen Außenende 25 die obere Ecke 35 (siehe Fig. 5) der Andrückleiste 10 passiert. Gemäß den Ausführungsbeispielen kann ein Spalt von ca. 0,6 cm (0.236 inch) zwischen dem Plattenzylinder 1 und der Andrückleiste 10 vorgesehen sein, so daß eine Abbiegung in der vorläufig angedrückten Hinterkante von ca. 0,64 cm (0.25 inch) durch den Schlitz schlüpfen kann. Somit genügt bei diesem vorläufigen Andrücken ein relativ enger Spalt zwischen der Andrückleiste 10 und der Spannschiene 11. Jedoch dem Fachmann wird bewußt sein, daß solche Ausmaße nur als Beispiel dienen und diese und/oder andere entsprechende Ausmaße erhöht oder vermindert werden können, um der gewünschten Ausführung zu dienen.

Fig. 4 zeigt die Andrückvorrichtung 9 und die Spannschiene 11 in ihrem aktivierten Zustand, um die Vorder- und Hinterkante der auf den Plattenzylinder aufzuspannenden Platte 6 zu befestigen. In Fig. 4 ist der Plattenzylinder 1 angehalten und die Andrückleiste 10 aktiviert, z. B. mittels Flüssigkeitsdruck, um die Plattenhinterkante 8 nach oben gegen die Außenfläche 16 der Spannschiene 11 zu drücken. Die Spannschiene 11 wird mittels der auf die Ausgleichsmasse 13 wirkenden Spiralfedern 17 in den offenen Kanal 24 des Plattenzylinders zurückgezogen. Während sich die Spannschiene 11 in den Plattenzylinderkanal zurückzieht, drückt die Andrückleiste 10 noch gegen die Plattenhinterkante 8, um ein reibungsloses Aufspannen der Platte auf die Umfangsfläche des Plattenzylinders 1 zu gewährleisten.

Fig. 5 zeigt die Andrückvorrichtung 9 im Detail in ihrer deaktivierten, geschlossenen Position. In diesem Ausführungsbeispiel ist die Andrückleiste 10 in einer Aussparung 31 eines Gehäuses 26 aufgenommen. Das Gehäuse 26 umfaßt ferner eine federbeaufschlagte Spannplatte 30. Mittels der Spannplatte 30 wird eine Schutzvorrichtung - z. B. in Form einer Schutzhülse 27, die aus einem beliebigen flexiblen, elastischen oder steifen Material hergestellt sein kann, straff um die Andrückvorrichtung angebracht und diese somit umhüllt. Das Gehäuse 26 umfaßt eine Bohrung 33 zum Zuleiten von Flüssigkeitsdruck (z. B. hydraulischen oder pneumatischen Druck), um einen Kolben 28 zu bewegen. Der Kolben 28 ist mit einer Dichtung 32, z. B. einem O-Ring o. ä. versehen. Wie in Fig. 5 ersichtlich, kontaktiert das linke Ende des Kolbens 28 die Andrückleiste 10, und das rechte Ende des Kolbens 28 befindet sich gegenüber einer Druckkammer 34 (siehe Fig. 6).

In Fig. 6 ist der Kolben 28 in einer aktivierten Position gezeigt. Durch die Bohrung 33 wird Flüssigkeitsdruck zur Kammer 34 geleitet. Somit bewegt sich der Kolben 28 seitlich, wodurch die Andrückleiste 10 sich aus der Aussparung 31 bewegt und die Plattenhinterkante 8 kontaktiert. Bei der seitlichen Bewegung des Kolbens 28 und der Andrückleiste 10 bewegt sich auch die Schutzhülse 27. Die Schützhülse 27 bewirkt, daß sich die Feder 29 der federbeaufschlagten Spannplatte 30 zusammenzieht und die Spannplatte 30 entsprechend in die seitliche Richtung bewegt wird. Somit bleibt die Schutzhülse 26 während der Bewegung der Andrückleiste 10 nach außen straff um das Gehäuse 26 gehüllt. Die Schutzhülse 27 hält alle Verunreinigungen fern, die zwischen die Andrückleiste 10 und das Gehäuse 26 der Andrückleiste kommen könnte. Im besonderen sind die Kanten der Andrückleiste 10 und die Kanten der Aussparung 31 geschützt. Wegen der federbeaufschlagten Spannplatte 30 bleibt die Schutzhülse 27 immer - auch während der Bewegung der Andrückleiste 10 - in einem gestrafften Zustand und dichtet somit die Andrückleiste 10 gegen irgendwelche Verunreinigungen, z. B. Farbe, Papierstaub o. ä. ab.

### BEZUGSZEICHENLISTE

- 1: Plattenzylinder / Druckwerkzylinder
- 2: Gummituchzylinder
- 3: erste Auftragwalze
- 4: zweite Auftragwalze
- 5: dritte Auftragwalze
- 6: Druckplatte
- 7: Vorderkante der Druckplatte
- 8: Hinterkante der Druckplatte
- 9: Andrückvorrichtung
- 10: Andrückleiste
- 11: Spannschiene
- 12: Spannschienenkörper
- 13: Ausgleichsmasse
- 14: Halteelement, Haltefeder der Spannschiene
- 15: Befestigungselement
- 16: Außenfläche der Spannschiene
- 17: Spiralfedern
- 18: Drehachse
- 19: Halterung
- 20: obere Aussparung der Spannschiene
- 21: untere Aussparung der Spannschiene
- 22: Endteil der Spannschiene
- 23: Anschlagfläche der Spannschiene
- 24: Öffnung des Plattenzylinders
- 25: Außenende des Plattenzylinders
- 26: Gehäuse der Andrückleiste
- 27: Schutzhülse
- 28: Kolben
- 29: Feder der Spannplatte
- 30: Spannplatte
- 31: Aussparung des Gehäuses
- 32: Dichtung des Kolbens
- 33: Bohrung
- 34: Druckkammer
- 35: obere Ecke der Andrückleiste

## Patentansprüche

1. Vorrichtung zum Aufspannen einer Druckplatte auf einem Druckwerkzylinder (1) der im Spannbereich einer Öffnung (24) aufweist, mit einer Spannschiene (11), die in der Öffnung (24) des Druckwerkzylinders (1) bewegbar angebracht ist und ein Halteelement (14) zum Einspannen mindestens einer Kante (7, 8) der Druckplatte (6) aufweist, wobei dem Druckwerkzylinder (1) eine Andrückvorrichtung (9) zugeordnet ist, die eine Andrückleiste umfaßt, die im wesentlichen den Spannbereich des Druckwerkszylinders (1) überdeckt,
**dadurch gekennzeichnet**,
daß die Andrückvorrichtung (9) eine in einem Gehäuse (26) bewegbare Andrückleiste (10) umfaßt und die Andrückvorrichtung (9) von einer diese ummantelnden Schutzhülse (27) zur Abdichtung gegen Verunreinigungen bei Aktivierung und Deaktivierung der Andrückleiste (10) umgeben ist.

2. Vorrichtung gemäß Anspruch 1,
**dadurch gekennzeichnet**,
daß die Andrückvorrichtung (9) die Vorderkante (7) und die Hinterkante (8) einer Druckplatte (6) gleichzeitig in die Spannschiene (11) des Plattenzylinders (1) zwingt.

3. Vorrichtung gemäß Anspruch 1,
**dadurch gekennzeichnet**,
daß die Spannschiene (11) in die Öffnung (24) des Plattenzylinders (1) zurückziehbar ist, und daß die Spannschiene (11) ferner eine Fläche (16) aufweist, die während des Zurückziehens der Spannschiene (11) in den Plattenzylinder (1) von der Andrückleiste (10) kontaktiert wird.

4. Vorrichtung gemäß Anspruch 1,
**dadurch gekennzeichnet**,
daß die Schutzhülse (27) aus einem elastischen Material hergestellt ist.

5. Vorrichtung gemäß Anspruch 1,
**dadurch gekennzeichnet**,
daß die Schutzhülse (27) aus gummiartigem Material hergestellt ist.

6. Vorrichtung gemäß Anspruch 1,
**dadurch gekennzeichnet**,
daß die Schutzhülse (27) aus Polyester oder Polyurethan hergestellt ist.

7. Vorrichtung gemäß Anspruch 1,
**dadurch gekennzeichnet**,
daß die Schutzhülse (27) aus elastischem Gewebe hergestellt ist.

8. Vorrichtung gemäß Anspruch 1, welche ferner umfaßt:
eine mit einer Federkraft beaufschlagte Spannplatte (30), um der Schutzhülse (27) Spannung zu verleihen.

9. Vorrichtung gemäß Anspruch 1,
**dadurch gekennzeichnet**,
daß die Andrückleiste (10) in einer Aussparung (31) des Gehäuses (26) bewegbar angebracht ist.

10. Vorrichtung gemäß Anspruch 1,
**dadurch gekennzeichnet**,
daß die Andrückvorrichtung (9) ein Gehäuse (26) mit einer Druckkammer (34) umfaßt.

11. Vorrichtung gemäß Anspruch 10,
**dadurch gekennzeichnet**,
daß die Druckkammer (34) einen bewegbar angebrachten Kolben (28) umfaßt.

12. Vorrichtung gemäß Anspruch 10,
**dadurch gekennzeichnet**,
daß das Gehäuse (26) eine Aussparung (31) aufweist, worin der Kolben (28) die Andrückleiste (10) bewegt.

13. Vorrichtung gemäß Anspruch 10,
**dadurch gekennzeichnet**,
daß durch die Druckkammer (34) hydraulischer Druck auf die Andrückleiste (10) aufgebracht wird.

14. Vorrichtung gemäß Anspruch 10,
**dadurch gekennzeichnet**,
daß durch die Druckkammer (34) pneumatischer Druck auf die Andrückleiste (10) aufgebracht wird.

15. Vorrichtung zum Aufspannen einer Druckplatte auf einen Druckwerkzylinder (1) der im Spannbereich einer Öffnung (24) zum Aufnehmen einer Vorderkante (7) und einer Hinterkante (8) der Druckplatte (6) aufweist, mit einer in der Öffnung (24) des Druckwerkzylinders (1) bewegbar angebrachten Spannschiene (11) zur Einspannung der Vorder- und Hinterkante der Druckplatte (6) und mit einer Andrückvorrichtung (9),
**dadurch gekennzeichnet**,
daß die Andrückvorrichtung (9) mit einer sie ummantelnden Schutzhülse (27) zur Abdichtung gegen Verunreinigungen versehen ist und eine bewegbare Andrückleiste (10) zum gleichzeitigen Kontaktieren der Vorderkante (7) und der Hinterkante (8) der Druckplatte (6) während
des Einspannens der Plattenhinterkante (8) in der Öffnung (24) aufweist.

16. Vorrichtung gemäß Anspruch 15,
**dadurch gekennzeichnet**,
daß die Andrückvorrichtung (9) ferner umfaßt: ein Gehäuse (26) mit einem darin angebrachten bewegbaren Kolben (28) zum Kontaktieren der Andrückleiste (10), wobei der aktivierte Kolben (28) die Andrückleiste (10) aus dem Gehäuse (26) herausbewegt; und die Schutzhülse (27) die Andrückvorrichtung (9) bei der Deaktivierung und Aktivierung des Kolbens (28) umhüllt.

17. Vorrichtung gemäß Anspruch 16, welche ferner eine mit einer Federkraft beaufschlagte Spannplatte (30) aufweist, um der Schutzhülse (27) Spannung zu verleihen.

18. Vorrichtung gemäß Anspruch 17,
**dadurch gekennzeichnet**,
daß die Schutzhülse (27) aus einem elastischen Material hergestellt ist.

19. Verfahren zum Aufspannen einer Druckplatte auf einen Druckwerkzylinder mit nachfolgenden Verfahrensschritten:
dem Einfügen der Vorderkante (7) einer Druckplatte (6) in einen als eine Öffnung (24) in einem Druckwerkzylinder (1) gebildeten Spannbereich,
dem Einspannen der Vorderkante (7) der Druckplatte (6) in einer Spannschiene (11), die in der Öffnung (24) des Druckwerkzylinders (1) bewegbar angebracht ist,
dem Rotieren des Druckwerkzylinders (1) zur vollständigen Aufnahme der Druckplatte (6) an dessen Umfang bis die Kanten (7, 8) der Druckplatte (6) gegenüber einer Andrückvorrichtung (9) liegen,
dem ersten Eindrücken der Hinterkante (8) der Druckplatte (6) in die Spannschiene (11) durch Ausfahren einer Andrückleiste (20) aus der von einer Schutzhülse (27) umgebenen Andrückvorrichtung (9), und
dem sich beim weiteren Ausfahren der Andrückleiste (10) einstellenden gemeinsamen Kontaktieren von Vorderkante (7) und Hinterkante (8) der Druckplatte (6) durch die Andrückleiste (10), welche die Vorder- und Hinterkante (7, 8) in Richtung der Öffnung (24) zwingt.

20. Verfahren gemäß Anspruch 19, mit folgenden weiteren Verfahrensschritten:
dem automatischen Herausbewegen der Spannschiene (11) aus dem Druckwerkzylinder (1), während sich dieser nach dem Schritt des Einspannens der Vorderkante (7) der Druckplatte (6), jedoch vor dem Schritt des ersten Eindrückens der Hinterkante (8) befindet.

## Claims

1. Device for the tension-mounting of a printing plate on a printing-unit cylinder (1) which has an orifice (24) in the tensioning region, with a tension rail (11) which is mounted movably in the orifice (24) of the printing-unit cylinder (1) and has a holding element (14) for the tension-gripping of at least one edge (7, 8) of the printing plate (6), the printing-unit cylinder (1) being assigned a press-down device (9) comprising a press-down batten which covers essentially the tensioning region of the printing-unit cylinder (1), characterized in that the press-down device (9) comprises a press-down batten (10) movable in a housing (26) and the press-down device (9) is surrounded by a protective sleeve (27) encasing the latter for sealing off against impurities when the press-down batten (10) is activated and deactivated.

2. Device according to Claim 1, characterized in that the press-down device (9) forces the leading edge (7) and the trailing edge (8) of a printing plate (6) simultaneously into the tension rail (11) of the plate cylinder (1).

3. Device according to Claim 1, characterized in that the tension rail (11) can be retracted into the orifice (24) of the plate cylinder (1), and in that, furthermore, the tension rail (11) has a face (16), with which the press-down batten (10) comes into contact during the retraction of the tension rail (11) into the plate cylinder (1).

4. Device according to Claim 1, characterized in that the protective sleeve (27) is produced from an elastic material.

5. Device according to Claim 1, characterized in that the protective sleeve (27) is produced from rubber-like material.

6. Device according to Claim 1, characterized in that the protective sleeve (27) is produced from polyester or polyurethane.

7. Device according to Claim 1, characterized in that the protective sleeve (27) is produced from elastic fabric.

8. Device according to Claim 1, which, furthermore, comprises a tension plate (30), loaded with spring force, in order to impart tension to the protective sleeve (27).

9. Device according to Claim 1, characterized in that the press-down batten (10) is mounted movably in a recess (31) of the housing (26).

10. Device according to Claim 1, characterized in that the press-down device (9) comprises a housing (26) with a pressure chamber (34).

11. Device according to Claim 10, characterized in that the pressure chamber (34) comprises a movably mounted piston (28).

12. Device according to Claim 10, characterized in that the housing (26) has a recess (31), in which the piston (28) moves the press-down batten (10).

13. Device according to Claim 10, characterized in that hydraulic pressure is applied to the press-down batten (10) by means of the pressure chamber (34).

14. Device according to Claim 10, characterized in that pneumatic pressure is applied to the press-down batten (10) by means of the pressure chamber (34).

15. Device for the tension-mounting of a printing plate on to a printing-unit cylinder (1) which has, in the tensioning region, an orifice (24) for receiving a leading edge (7) and a trailing edge (8) of the printing plate (6), with a tension rail (11) mounted movably in the orifice (24) of the printing-unit cylinder (1) and intended for the tension-gripping of the leading and trailing edges of the printing plate (6), and with a press-down device (9), characterized in that the press-down device (9) is provided with a protective sleeve (27) encasing it and intended for sealing off against impurities and has a movable press-down batten (10) for simultaneously coming into contact with the leading edge (7) and the trailing edge (8) of the printing plate (6) during the tension-gripping of the plate trailing edge (8) in the orifice (24).

16. Device according to Claim 15, characterized in that the press-down device (9), furthermore, comprises a housing (26) with a movable piston (28) mounted in the latter and intended for coming into contact with the press-down batten (10), the activated piston (28) moving the press-down batten (10) out of the housing (26), and the protective sleeve (27) encasing the press-down device (9) when the piston (28) is being deactivated and activated.

17. Device according to Claim 16, which, furthermore, has a tension plate (30), loaded with spring force, in order to impart tension to the protective sleeve (27).

18. Device according to Claim 17, characterized in that the protective sleeve (27) is produced from an elastic material.

19. Method for the tension-mounting of a printing plate on to a printing-unit cylinder, having the following method steps:
the insertion of the leading edge (7) of a printing plate (6) into a tensioning region formed as an orifice (24) in a printing-unit cylinder (1),
the tension-gripping of the leading edge (7) of the printing plate (6) in a tension rail (11) which is mounted movably in the orifice (24) of the printing-unit cylinder (1),
the rotation of the printing-unit cylinder (1) for the complete reception of the printing plate (6) on its circumference, until the edges (7, 8) of the printing plate (6) are located opposite a press-down device (9),
the first pressing of the trailing edge (8) of the printing plate (6) into the tension rail (11) by the extending of a press-down batten (20) out of the press-down device (9) surrounded by a protective sleeve (27), and
the coming of the press-down batten (10) into joint contact with the leading edge (7) and trailing edge (8) of the printing plate (6), which is initiated during the further extending of the press-down batten (10) which forces the leading and trailing edges (7, 8) in the direction of the orifice (24).

20. Method according to Claim 19, having the following further method steps:
the automatic moving of the tension rail (11) out of the printing-unit cylinder (1) while the latter is in the position after the step of the tension-gripping of the leading edge (7) of the printing plate (6), but before the step of the first pressing in of the trailing edge (8).

## Revendications

1. Dispositif pour tendre une plaque d'impression sur un cylindre (1) de groupe d'impression qui comporte une cavité (24) dans la zone de fixation, comprenant une barre de fixation (11) qui est montée mobile dans la cavité (24) du cylindre (1) de groupe d'impression et qui comporte un élément de retenue (14) pour encastrer au moins un bord (7, 8) de la plaque d'impression (6), un dispositif presseur (9) qui est associé au cylindre (1) de groupe d'impression comprenant une barre presseuse qui recouvre sensiblement la zone de fixation que comporte le cylindre (1) de groupe d'impression.
caractérisé
en ce que le dispositif presseur (9) comprend une barre presseuse (10) mobile dans une cage (26) et le dispositif presseur (9) est entouré d'une gaine de protection (27) qui l'enveloppe et qui est destinée à former une protection contre les impuretés lors de la mise en service et hors service de la barre presseuse (10).

2. Dispositif selon la revendication 1,
caractérisé
en ce que le dispositif presseur (9) contraint simultanément le bord antérieur (7) et le bord arrière (8) d'une plaque d'impression (6) à se placer dans la barre de fixation (11) que comporte le cylindre porte-plaque (1).

3. Dispositif selon la revendication 1,
caractérisé
en ce que la barre de fixation (11) peut être mise en retrait dans la cavité (24) du cylindre porte-plaque (1) et en ce que la barre de fixation (11) présente par ailleurs une surface (16) avec laquelle la barre presseuse (10) entre en contact pendant la mise en retrait de la barre de fixation (11) dans le cylindre porte-plaque (1).

4. Dispositif selon la revendication 1,
caractérisé
en ce que la gaine de protection (27) est réalisée en une matière élastique.

5. Dispositif selon la revendication 1,
caractérisé
en ce que la gaine de protection (27) est réalisée en une matière caoutchouteuse.

6. Dispositif selon la revendication 1,
caractérisé
en ce que la gaine de protection (27) est réalisée en polyester ou en polyuréthanne.

7. Dispositif selon la revendication 1,
caractérisé
en ce que la gaine de protection (27) est réalisée en une toile élastique.

8. Dispositif selon la revendication 1, qui comprend par ailleurs :
une plaque tendeuse (30) soumise à la force d'un ressort afin d'imposer une traction à la gaine de protection (27).

9. Dispositif selon la revendication 1,
caractérisé
en ce que la barre presseuse (10) est montée mobile dans un chambrage (31) de la cage (26).

10. Dispositif selon la revendication 1,
caractérisé
en ce que le dispositif presseur (9) comprend une cage (26) comportant une chambre de compression (34).

11. Dispositif selon la revendication 10,
caractérisé
en ce que la chambre de compression (34) loge un piston (28) monté mobile.

12. Dispositif selon la revendication 10,
caractérisé
en ce que la cage (26) comprend un chambrage (31) dans lequel le piston (28) déplace la barre presseuse (10).

13. Dispositif selon la revendication 10,
caractérisé
en ce que la chambre de compression (34) exerce une pression hydraulique sur la barre presseuse (10).

14. Dispositif selon la revendication 10,
caractérisé
en ce que la chambre de compression (34) exerce une pression pneumatique sur la barre presseuse (10).

15. Dispositif pour tendre une plaque d'impression sur un cylindre (1) de groupe d'impression, qui comporte dans la zone de fixation une cavité (24) de logement d'un bord antérieur (7) et d'un bord arrière (8) de la plaque d'impression (6), comprenant une barre de fixation (11) qui est montée mobile dans la cavité (24) du cylindre (1) de groupe d'impression et qui est destinée à l'encastrement du bord antérieur et du bord arrière de la plaque d'impression (6), ainsi qu'un dispositif presseur (9),
caractérisé
en ce que le dispositif presseur (9) est équipé d'une gaine de protection (27), qui l'enveloppe et qui est destinée à assurer une protection contre les impuretés, et il comprend une barre presseuse mobile (10) destinée à entrer simultanément en contact avec le bord antérieur (7) et avec le bord arrière (8) de la plaque d'impression (6) pendant l'encastrement du bord arrière (8) de la plaque d'impression dans la cavité (24).

16. Dispositif selon la revendication 15,
caractérisé
en ce que le dispositif presseur (9) comprend par ailleurs :
une cage (26) dans laquelle un piston (28) est monté mobile pour la mise en contact de la barre presseuse (10), le piston (28) mis en service extrayant la barre presseuse (10) de la cage (26) ; et la gaine de protection (27) enveloppe le dispositif presseur (9) lors de la mise hors service et en service du piston (28).

17. Dispositif selon la revendication 16, qui comprend par ailleurs une plaque tendeuse (30) soumise à la force d'un ressort afin d'imposer une traction à la gaine de protection (27).

18. Dispositif selon la revendication 17,
caractérisé
en ce que la gaine de protection (27) est réalisée en une matière élastique.

19. Procédé pour tendre une plaque d'impression sur un cylindre de groupe d'impression, comprenant les étapes suivantes du procédé :
l'insertion du bord antérieur (7) d'une plaque d'impression (6) dans une zone de fixation formée d'une cavité (24) située dans un cylindre (1) de groupe d'impression.
l'encastrement du bord antérieur (7) de la plaque d'impression (6) dans une barre de fixation (11) qui est montée mobile dans la cavité (24) du cylindre (1) de groupe d'impression.
la rotation du cylindre (1) de groupe d'impression afin de mettre en totalité la plaque d'impression (6) sur sa circonférence jusqu'à ce que les bords (7, 8) de la plaque d'impression (6) soient situés en face d'un dispositif presseur (9).
la poussée en premier du bord arrière (8) de la plaque d'impression (6) dans la barre de fixation (11) par extraction d'une plaque presseuse (20) hors du dispositif presseur (9) entouré d'une gaine de protection (27) et
la mise en contact commune, qui se produit lors de la poursuite de l'extraction de la barre presseuse (10), de la plaque presseuse (10) contre le bord antérieur (7) et le bord arrière (8) de la plaque d'impression (6), ladite barre presseuse (10) contraignant le bord antérieur et le bord arrière (7, 8) à se diriger vers la cavité (24).

20. Procédé selon la revendication 19, comprenant l'autre étape suivante de procédé :
le déplacement automatique de la barre de fixation (11) vers l'extérieur du cylindre (1) de groupe d'impression alors que celui-ci se trouve à la suite de l'étape d'encastrement du bord antérieur (7) de la plaque d'impression (6), mais avant l'étape de la poussée en premier du bord arrière (8) vers l'intérieur,
